# EUROPÄISCHE PATENTSCHRIFT

(11) **EP 2 039 993 B1**
(45) Veröffentlichungstag und Bekanntmachung des Hinweises auf die Patenterteilung: **29.06.2016**
(21) Anmeldenummer: 08450139.4
(22) Anmeldetag: 16.09.2008
(51) Int. Cl.: F23B 40/04, F23B 30/02, F23H 15/00

(54) **Brenner**
Burner
Brûleur

(30) Priorität: 19.09.2007 AT 5622007
(43) Veröffentlichungstag der Anmeldung: 25.03.2009
(73) Patentinhaber: KWB - Kraft und Wärme aus Biomasse Gesellschaft m.b.H., 8321 St. Margarethen/Raab (AT)
(72) Erfinder: SALMHOFER, Manfred, 8211 Grosspesendorf (AT); FLITSCH, Manfred, 8082 Kirchbach (AT)
(74) Vertreter: Gibler & Poth Patentanwälte KG

(56) Entgegenhaltungen:
- CH-A- 182 329
- JP-A- 58 096 912
- US-A- 4 437 452

## Beschreibung

Die Erfindung betrifft einen Brenner gemäß dem Oberbegriff des Anspruches 1.

Brenner für Biomasse sollen zum Erreichen einer guten Verbrennung einen hohen sog. Glutstock im Zuge des Verbrennungsvorgangs ausbilden, jedoch gleichzeitig einen sicheren Abtransport der Verbrennungsrückstände bzw. der Asche gewährleisten. Es sind daher Brenner für Biomasse bekannt, welche um einen sicheren Transport der Asche zu gewährleisten einen Klapprost aufweisen. Je nach Art und Beschaffenheit des Brennmaterials muss dabei der Brenner nach einer gewissen Zeit abgestellt werden, und der Klapprost kann die Asche abkippen. Dies weist den Nachteil auf, dass die gesamte Brennanlage von Zeit zu Zeit außer Betrieb genommen werden muss. Weitere bekannte Brenner für Biomasse versuchen die anfallenden Verbrennungsrückstände durch beständiges Nachschieben frischen Brennstoffes abzutransportieren, was jedoch zu Problemen beim Aschentransport bis hin zu einem Totalausfall des gesamten Brenners führen kann, zumal unterschiedlicher Brennstoff sehr unterschiedliche Verbrennungsrückstände mit sehr unterschiedlichen Eigenschaften zur Folge haben kann.

Aus der US 4 437 452 A ist einen Brenner bekannt, welcher einen zweiteiligen Brennteller umfasst. Der zentrale Teil des Brenntellers ist hierbei stationär und dient auch der Brennstoffzuführung, während ein zweiter Teil des Brenntellers, welcher den zentralen Teil des Brenntellers umschließt, um diesen rotiert und von einem stationären Fortsatz abgestrichen wird.

Aufgabe der Erfindung ist es daher einen Brenner der eingangs genannten Art anzugeben, mit welchem die genannten Nachteile vermieden werden können, mit welchem ein definierter und sicherer Abtransport von Verbrennungsrückständen vom Brennteller auch bei unterschiedlichen Brennstoffen sicher gewährleistet werden kann, ohne dabei den sicheren Abbrand des Brennstoffes, sowie die Ausbildung eines Glutstocks zu verhindern. Erfindungsgemäß wird dies durch die Merkmale des Anspruches 1 erreicht.

Dadurch kann bei einem Brenner für Biomasse ein definierter und sicherer Abtransport von Verbrennungsrückständen vom Brennteller auch bei unterschiedlichen Brennstoffen sicher gewährleistet werden, ohne dabei den sicheren Abbrand des Brennstoffes, sowie die Ausbildung eines Glutstocks zu verhindern.

Die Unteransprüche, welche ebenso wie der Anspruch 1 gleichzeitig einen Teil der Beschreibung bilden, betreffen weitere vorteilhafte Ausgestaltungen der Erfindung.

Die Erfindung wird unter Bezugnahme auf die beigeschlossenen Zeichnungen, in welchen lediglich bevorzugte Ausfhrungsformen beispielhaft dargestellt sind, näher beschrieben. Dabei zeigt:
Fig. 1 einen erfindungsgemäßen Brenner im Aufriss; und
Fig. 2 einen erfindungsgemäßen Brenner im Grundriss.

Die Fig. 1 und 2 zeigen einen Brenner 1, insbesondere zum Verbrennen von Biomasse, mit einem Brennteller 2 und einer Breimstoffzufuhreinrichtung 3, wobei der Brennteller 2 einen ersten Randbereich 4 zur Brennstoffaufnahme aufweist, und wobei die Brennstoffzufuhreinrichtung 3 zum Beschicken des ersten Randbereichs 4 mit Brennstoff ausgebildet ist, wobei an einem - dem ersten Randbereich 4 gegenüber liegenden - zweiten Randbereich 5 des Brenntellers 2 eine Brenntellerreinigungsvorrichtung 6 angeordnet ist. Dadurch kann bei einem Brenner 1 für Biomasse ein definierter und sicherer Abtransport von Verbrennungsrückständen vom Brennteller 2 auch bei unterschiedlichen Brennstoffen sicher gewährleistet werden, ohne dabei den sicheren Abbrand des Brennstoffes, sowie die Ausbildung eines Glutstocks 15 zu verhindern.

Erfindungsgemäße Brenner 1 sind zum Verbrennen bzw. Verfeuern von Biomasse bzw. Brennstoff umfassend einen wesentlichen Anteil an Biomasse vorgesehen bzw. ausgebildet, wobei jede Art Biomasse vorgesehen sein kann. Unter Biomasse wird dabei bevorzugt jede Art brennbaren Gutes verstanden, welches überwiegend pflanzlichen Ursprungs ist, etwa Holz, Hackschnitzel, Sägespäne, Stroh, Getreide, Torf, Gras und/oder Miscanthus.

Bei erfindungsgemäßen Brennern 1 ist vorgesehen, dass der Brennstoff 2 auf einem Brennteller 2 abbrennt. Der Brennteller 2 weist hiezu bevorzugt Luftlöcher 16 auf, wobei weitere Luftzuführungen vorgesehen sein können. Der Brennteller 2 kann jede Form aufweisen, etwa rechteckig, quadratisch, sechseckig und/oder rund. Besonders bevorzugt ist vorgesehen, dass der Brennteller 2 als im Wesentlichen kreisrunde Ringscheibe mit zentraler Öffnung 10 ausgebildet ist, dass der erste Randbereich 4 eine innere Begrenzung der Ringscheibe gegenüber der Öffnung 10 bildet. Durch die runde Ausbildung kann eine besonders einfache, geräusch- und vibrationsarme, sowie energiesparende Arbeitsweise sowohl der Brennstoffzufuhreinrichtung 3 als auch der Brenntellerreinigungsvorrichtung 6 ermöglicht werden.

Erfindungsgemäße Brenner 1 weisen wenigstens eine Brennstoffzufuhreinrichtung 3 auf, welche den ersten Randbereich 4 des Brenntellers 2 mit Brennstoff beschickt. Durch den Abbrand bildet sich auf dem Brennteller 2, wie in Fig. 1 dargestellt ein Glutstock 15, welcher für den effektiven Abbrand des Brennstoffes vorteilhaft ist. Es kann jede Art der Bennstoffzufuhreinrichtung 3 vorgesehen sein, etwa die Ausbildung als Rutsche zur Zufuhr des Brennstoffes von oben, oder als Förderband. Bei der besonders bevorzugten und dargestellten Ausführungsform der Erfindung ist eine zentrale Bennstoffzuführeinrichtung 3 innerhalb der Öffnung 10 angeordnet, wodurch ein gleichmäßiges und sicheres Beschicken des Brenntellers 2 mit Brennstoff möglich ist. Bei der bevorzugten Ausführung des Brenntellers 2 als im Wesentlichen kreisrunde Ringscheibe ist der erste Randbereich 4 als die zentrale Öffnung 10 begrenzender Bereich ausgebildet, und der zweite Randbereich 5 als äußere Begrenzung der Ringscheibe. Die Brennstoffzufuhreinrichtung 3 umfasst dabei bei der bevorzugten Ausführungsform eine Förderspindel 17, welche durch einen zweiten Motor 14 angetrieben ist, und - in Betriebslage und wie in Fig. 1 und 2 dargestellt - von unten Brennstoff auf den Brennteller 2 fördert.

An dem, dem ersten Bereich 4 und damit der Brennstoffzufuhreinrichtung 3 gegenüberliegenden zweiten Bereich 5 kommt es mit fortlaufendem Abbrand und Brennstoffzufuhr zu einem vermehrten Ansammeln von Verbrennungsrückständen 9, welche in weiterer Folge auch als Asche bezeichnet werden. Erfindungsgemäße Brenner 1 weisen eine Brenntellerreinigungsvorrichtung 6 auf, deren Wirkungsbereich sich wenigstens bereichsweise auf den zweiten Bereich 5 erstreckt, wobei jede Art einer Brenntellerreinigungsvorrichtung 6 vorgesehen sein kann, etwa sich drehende Bürsten, welche den zweiten Bereich 5 von Asche frei bürsten. Besonders bevorzugt - und wie abgebildet - ist vorgesehen, dass die Brenntellerreinigungsvorrichtung 6 wenigstens einen pflugscharenartig ausgebildeten Fortsatz 7 aufweist, welcher wenigstens bereichsweise den zweiten Randbereich 5 übergreift und im Wesentlichen wenigstens bereichsweise auf dem Brennteller 2 zuliegen kommt. Dadurch kann ein sicheres und definiertes Entfernen der Asche von dem zweiten Bereich 5 sichergestellt werden, wobei nur wenige bewegliche Teile notwendig sind. Der Fortsatz 7 ist dabei in der Art einer Pflugschar oder eines Abziehers ausgebildet, und ist als Teil der Brenntellerreinigungsvorrichtung 6 direkt auf dem zweiten Bereich 5 des Brenntellers 2 bzw. unmittelbar über der Oberfläche des zweiten Bereichs 5 des Brenntellers 2 angeordnet. Der Fortsatz 7 ist dabei bevorzugt derart ausgebildet, dass dieser bei der Relativbewegung des Fortsatzes 7 zum Brennteller 2 in einer ersten - in Fig. 2 eingezeichneten - Richtung 12, im zweiten Bereich 5 angeordnetes Material, insbesondere Verbrennungsrückstände 9, vom Brennteller 2 schiebt. Es ist vorgesehen, den wenigstens einen Fortsatz motorisch anzutreiben, mittels einem ersten - der Brenntellerreinigungsvorrichtung 6 zugeordneten - Motor 8, wodurch eine von der Brennstoffzufuhr unabhängige Brenntellerreinigung erreicht werden kann. Daher ist die Reinigung des zweiten Bereichs 5 nicht abhängig von der Beschickung des ersten Bereichs 4 mit Brennstoff. Als Motor im Sinne der gegenständlichen ist dabei bevorzugt jede Art des motorischen Antriebs vorgesehen, welcher nicht notgedrungen unmittelbar in einer baulichen Einheit mit der Brenntellerreinigungsvorrichtung 6 und/oder dem Brenner 1 selbst angeordnet sein muss. Als Motor können etwa Elektromotore, Verbrennungsmotore bzw. Hydraulikmotore jeder Art und Ausführung vorgesehen sein, wobei insbesondere auch der Antrieb der Brenntellerreinigungsvorrichtung 6 über eine Fernwelle bzw. einen Riemen- bzw. Kettentrieb vorgesehen sein kann, wodurch es möglich ist den Motor ein einer thermisch wenige belastenden Umgebung anzuordnen. Bei besonders einfachen Ausführungsformen erfindungsgemäßer Brenner 1 kann auch vorgesehen sein, die Brenntellerreinigungsvorrichtung 6 und die Bennstoffzufuhreinrichtung 3 mit lediglich einem einzigen Motor 8, 14 anzutreiben, daher dass der erste Motor 8 und der zweite Motor 14 einstückig ausgebildet sind. Um auch bei einer einstückigen Ausbildung des ersten und zweiten Motors 8, 14 eine von der Brennstoffzufuhr unabhängige Reinigung des Brenntellers 2 zu gewährleisten kann bevorzugt ein Getriebe, etwa ein Wandlergetriebe und/oder ein Schaltgetriebe sowie wenigstens eine Kupplung vorgesehen sein, wodurch der Antrieb der Brenntellerreinigungsvorrichtung 6 und der Brennstoffzufuhreinrichtung 3 unabhängig voneinander mit lediglich einem Motor 8, 14 bzw. einer einzelnen Antriebseinheit realisiert werden kann. Alternativ zu der in den Fig. 1 und 2 dargestellten Ausbildung der Brenntellerreinigungsvorrichtung 6 kann etwa vorgesehen sein, den wenigstens einen Fortsatz 7 mittels eines Linearantriebs oder eines Kreisbogenantriebs über einen vorgebbaren Abschnitt des zweiten Bereichs 5 alternierend, etwa vor und zurück, zu bewegen.

Um die durch den ersten Motor 8 hervorgerufene Bewegung, insbesondere Drehbewegung, in eine Bewegung des ersten Fortsatzes 7 in die erste Bewegungsrichtung umzuwandeln, ist bevorzugt vorgesehen, dass der erste Motor 8 den Ring 13 über Mittel zur Kraft- und Bewegungsübertragung, insbesondere über ein Getriebe, antreibt, um derart die Relativbewegung zwischen dem wenigstens einen Fortsatz 7 und dem Brennteller 2 in wenigstens der ersten Richtung 12 hervorzurufen. Bevorzugt ist dabei vorgesehen, dass die Mittel zur Kraft- und Bewegungsübertragung wenigstens einen Keilriemen, einen Zahririemen, ein Zahnrad, einen Kettentrieb, einen Schneckentrieb und/oder ein Reibrad, umfassen bzw. als solche ausgebildet sind, wodurch eine große Freiheit hinsichtlich der Anordnung des ersten Motors 8 erreicht werden kann. Eine besonders einfache Art der Kraft-und Bewegungsübertragung, welche zudem den Vorteil einer besonders einfachen Bauform des Brenner 1 zur Folge hat, ist gegeben, wenn die Mittel zur Kraft- und Bewegungsübertragung als Winkelgetriebe, vorzugsweise umfassend eine Schneckenwelle 11, Kegelräder oder ein Schraubgetriebe, ausgebildet sind. Dies ist vor allem bei einstückiger Ausbildung des ersten und zweiten Motors 8, 14 besonders vorteilhaft.

Wie vorstehend bereits ausgeführt, weist eine besonders bevorzugte Ausführungsform eines erfindungsgemäßen Brenners 1 einen Brennteller 2 in Form einer im Wesentlichen kreisrunden Ringscheibe auf, welche zur besseren Verbrennung des Brennstoffs Luftlöcher 16 aufweist. An der - in Betriebsanordnung gesehen, und wie in Fig. 1 dargestellt - Oberseite 18 des Brenntellers 2 wird Brennstoff angeordnet und verbrannt, wobei sich Asche bzw. Verbrennungsrückstände 9 bilden und im zweiten Randbereich 5 sammelt. Bei der besonders bevorzugten Ausführungsform eines erfindungsgemäßen Brenners 1 ist vorgesehen, dass die Brenntellerreinigungsvorrichtung 6 einen im Wesentlichen kreisrunden Ring 13 umfasst, welcher den Brennteller 2 vollständig umgreift, wobei die Relativbewegung zwischen dem Brennteller 2 und dem auf dem Ring 13 angeordnetem wenigstens einen Fortsatz 7 als Drehbewegung des Rings 13 um den Brennteller 2 ausgebildet ist. Dadurch ist eine einfache und kontinuierliche Entfernung der Asche von dem Brennteller 2 gegeben. Der kreisrunde Ring 13 wird dabei gegenüber dem Brennteller 2 in der ersten Richtung 12 bewegt, wobei auch eine Bewegung des Brenntellers 2 gegenüber einem ortsfesten Ring 13 der Brenntellerreinigungsvorrichtung 6 vorgesehen sein kann, sowie dass sich sowohl der Brennteller 2 als auch der Ring 13 gegengleich drehen. Der Ring 13 weist eine vorgebbare Anzahl an Fortsätzen 7 auf, welche insbesondere gleichmäßig, auf dem Ring 13 angeordnet sind. Bei der abgebildeten Ausführungsform sind drei Fortsätze 7 vorgesehen. Die Fortsätze 7 und der Ring 13 sind bevorzugt aus einer Eisen-Kohlenstoff-Legierung, insbesondere Stahl oder Gusseisen, gebildet, wobei je nach der Art der Anwendung sowohl der Einsatz von Baustählen bzw. Grauguss, als auch der Einsatz speziell hitzbeständiger Materialen, etwa warmfestem Stahl, oder Nickelbasislegierungen, wie etwa Neumonic, vorgesehen sein kann. Es kann vorgesehen sein, den Ring 13 und die Fortsätze 7 separat auszubilden und zu verbinden, wodurch unterschiedliche Werkstoffe für den Ring 13 und die Fortsätze 7 ausgewählt werden können. Die Fortsätze 7 schieben bzw. drücken dabei bei Drehung des Rings 13 gegenüber dem Brennteller 2 in der ersten Richtung 12 die Asche vom Brennteller 2. Unterhalb des Brennens 1 kann eine Aschenauffangvorrichtung vorgesehen sein. Bei der besonders bevorzugten Ausbildung eines Brenners 1 gemäß den Fig. 1 und 2 ist weiters vorgesehen, dass der erste Motor 8 den Ring 13 über eine Schneckenwelle 11 antreibt, zum Hervorrufen der Relativbewegung zwischen dem wenigstens einen Fortsatz 7 und dem Brennteller 2 in wenigstens der ersten Richtung 12. Der Ring 13 weist hiezu eine vorgebbare Anzahl an Eingriffsmitteln 19 auf, welche besonders bevorzugt als normal auf die Unterseite des Rings 13 angeordnete Scheiben ausgebildet sind, welche jedoch auch - etwa bei besonders großen und schweren Ringen 13 - auch als Zahnrad, etwa als Kegelplanrad, ausgebildet sein kann. Alternativ zum Antrieb des Rings 13 mittels eines Schneckentriebs kann - wie bereits dargelegt - auch der Antrieb mittels Kegelräder oder eines Schraubgetriebes vorgesehen sein. Durch die Drehbewegung des Rings 13 um den Brennteller 2 kann, insbesondere im Gegensatz zu einer Brenntellerreinigungsvorrichtung 6 mit einem Linearantrieb, ein besonders vibrations- und erschütterungsarmer Betrieb realisiert werden. Zudem kann der erste Motor 8 von sehr geringer Leistung gewählt werden, da die drehende Masse des Ringes 13 lediglich auf einem vorgebbaren Maß an Umdrehungen pro Minute gehalten werden muss, und kein ständiges Abbremsen und Beschleunigen erforderlich ist.

## Patentansprüche

1. Brenner (1), insbesondere zum Verbrennen von Biomasse, mit einem Brennteller (2) und einer Brennstoffzufuhreinrichtung (3), wobei der Brennteller (2) einen ersten Randbereich (4) zur Brennstoffaufnahme aufweist, und wobei die Brennstoftzufuhreinrichtung (3) zum Beschicken des ersten Randbereichs (4) mit Brennstoff ausgebildet ist, wobei an einem - dem ersten Randbereich (4) gegenüber liegenden - zweiten Randbereich (5) des Brenntellers (2) eine Brenntellerreinigungsvorrichtung (6) angeordnet ist, deren Wirkungsbereich sich wenigstens bereichsweise auf den zweiten Randbereich 5 erstreckt, wobei die Brenntellerreinigungsvorrichtung (6) wenigstens einen pflugscharenartig ausgebildeten Fortsatz (7) aufweist, welcher wenigstens bereichsweise den zweiten Randbcreich (5) übergreift und im Wesentlichen wenigstens bereichswcise auf dem Brennteller (2) zuliegen kommt, wobei der Fortsatz (7) in der Art einer Pflugschar oder eines Abziehers ausgebildet, und als Teil der Brenntellerreinigungsvorrichtung (6) direkt auf dem zweiten Randbereich 5 des Brenntellers (2) bzw. unmittelbar über der Oberfläche des zweiten Randbereichs (5) des Brenntellers (2) angeordnet ist, **dadurch gekennzeichnet, dass** der Brenner (1) wenigstens einen - der Brenntellerreinigungsvorrichtung (6) zugeordneten - ersten Motor (8) umfasst, welcher den wenigstens einen Fortsatz (7) motorisch antreibt, zum Hervorrufen einer Relativbewegung zwischen dem wenigstens einen Fortsatz (7) und dem Brennteller (2) in wenigstens einer ersten Richtung (12).

2. Brenner (1) nach Anspruch 1, **dadurch gekennzeichnet, dass** der Fortsatz (7) derart ausgebildet ist, dass dieser bei der Relativbewegung des Fortsatzes (7) zum Brennteller (2) in der ersten Richtung (12), im zweiten Bereich (5) angeordnetes Material, insbesondere Verbrennungsrückstände (9), vom Brennteller (2) schiebt.

3. Brenner (1) nach Anspruch 1 oder 2, **dadurch gekennzeichnet, dass** der erste Motor (8) Teil der Brenntellerreinigungsvorrichtung (6) ist.

4. Brenner (1) nach einem der Ansprüche 1 bis 3, **dadurch gekennzeichnet, dass** der Brennteller (2) als im Wesentlichen kreisrunde Ringscheibe mit zentraler Öffnung (10) ausgebildet ist, dass der erste Randbereich (4) eine innere Begrenzung der Ringscheibe gegenüber der Öffnung (10) bildet, und dass eine zentrale Bennstoffzufuhreinrichtung (3) innerhalb der Öffnung (10) angeordnet ist.

5. Brenner (1) nach Anspruch 4, **dadurch gekennzeichnet, dass** die Brenntellerreinigungsvorrichtung (6) einen im Wesentlichen kreisrunden Ring (13) umfasst, welcher den Brennteller (2) vollständig umgreift, wobei die Relativbewegung zwischen dem Brennteller (2) und dem auf dem Ring (13) angeordnetem wenigstens einen Fortsatz (7) als Drehbewegung des Rings (13) um den Brennteller (2) ausgebildet ist.

6. Brenner (1) nach Anspruch 4 oder 5, **dadurch gekennzeichnet, dass** die Brenntellerreinigungsvorrichtung (6) eine vorgebbare Anzahl an Fortsätzen (7) aufweist, welche insbesondere gleichmäßig, auf dem Ring (13) angeordnet sind.

7. Brenner (1) nach Anspruch 4, 5 oder 6, **dadurch gekennzeichnet, dass** der erste Motor (8) den Ring (13) über Mittel zur Kraft- und Bewegungsübertragung, insbesondere ein Getriebe, antreibt, zum Hervorrufen der Relativbewegung zwischen dem wenigstens einen Fortsatz (7) und dem Brennteller (2) in wenigstens der ersten Richtung (12).

8. Brenner (1) nach Anspruch 7, **dadurch gekennzeichnet, dass** die Mittel zur Kraft-und Bewegungsübertragung wenigstens einen Keilriemen, einen Zahnriemen, ein Zahnrad, einen Kettentrieb, einen Schneckentrieb und/oder ein Reibrad, umfassend.

9. Brenner (1) nach Anspruch 7 oder 8, **dadurch gekennzeichnet, dass** die Mittel zur Kraft- und Bewegungsübertragung als Winkelgetriebe, vorzugsweise umfassend eine Schneckenwelle (11), Kegelräder oder ein Schraubgetriebe, ausgebildet sind.

## Claims

1. A burner (1), especially for incinerating biomass, comprising a burner plate (2) and a fuel supply device (3), wherein the burner plate (2) comprises a first boundary region (4) for receiving fuel, and wherein the fuel supply device (3) is formed for feeding the first boundary region (4) with fuel, wherein a burner-plate cleaning apparatus (6) is arranged on a second boundary region (5) of the burner plate (2), said second boundary region being opposite the first boundary region (4), wherein the effective range of said burner-plate cleaning apparatus extends at least in sections to the second boundary region (5), wherein the burner-plate cleaning apparatus (6) comprises at least one projection (7) which is formed in the manner of a plough blade and which engages at least in sections over the second boundary region (5) and comes to lie on the burner plate (2) substantially at least in sections, wherein the projection (7) is formed in the manner of a plough blade or extractor, and is arranged as a part of the burner-plate cleaning apparatus (6) directly on the second boundary region (5) of the burner plate (2) or directly above the surface of the second boundary region (5) of the burner plate (2), **characterized in that** the burner (1) comprises at least one first motor (8), which is assigned to the burner-plate cleaning apparatus (6) and which motively drives the at least one projection (7) for producing a relative movement between the at least one projection (7) and the burner plate (2) in at least one first direction (12).

2. A burner (1) according to claim 1, **characterized in that** the projection (7) is formed in such a way that it pushes material arranged in the second region (5), especially incineration residues (9), from the burner plate (2) during the relative movement of the projection (7) in relation to the burner plate (2) in the first direction (12).

3. A burner (1) according to claim 1 or 2, **characterized in that** the first motor (8) is a part of the burner-plate cleaning apparatus (6).

4. A burner (1) according to one of the claims 1 to 3, **characterized in that** the burner plate (2) is formed as a substantially circular annular disk with a central opening (10), the first boundary region (4) forms an inner boundary of the annular disk in relation to the opening (10), and a central fuel supply device (3) is arranged within the opening (10).

5. A burner (1) according to claim 4, **characterized in that** the burner-plate cleaning apparatus (6) comprises a substantially circular ring (13) which completely surrounds the burner plate (2), wherein the relative movement between the burner plate (2) and the at least one projection (7) which is arranged on the ring (13) is formed as a rotational movement of the ring (13) around the burner plate (2).

6. A burner (1) according to claim 4 or 5, **characterized in that** the burner-plate cleaning apparatus (6) comprises a predeterminable number of projections (7) which are especially arranged evenly on the ring (13).

7. A burner (1) according to claim 4, 5 or 6, **characterized in that** the first motor (8) drives the ring (13) by means for transmitting forces or movements, especially a gear, for causing the relative movement between the at least one projection (7) and the burner plate (2) in at least the first direction (12).

8. A burner (1) according to claim 7, **characterized in that** the means for transmitting forces or movements comprise at least one V-belt, a toothed belt, a gearwheel, a chain drive, a worm drive and/or a friction wheel.

9. A burner (1) according to claim 7 or 8, **characterized in that** the means for transmitting forces or movements are formed as an angle transmission, preferably comprising a worm shaft (11), bevel gears or a spiral gear.

## Revendications

1. Brûleur (1), en particulier pour brûler de la biomasse, avec un disque de brûleur (2) et un dispositif d'alimentation en combustible (3), dans lequel le disque de brûleur (2) présente une première zone de bord (4) pour recevoir le combustible et dans lequel le dispositif d'alimentation en combustible (3) est conçu pour amener du combustible dans la première zone de bord (4), dans lequel est disposé sur une deuxième zone de bord (5) du disque de brûleur (2) faisant face à la première zone de bord (4) un dispositif de nettoyage du disque de brûleur (6) dont la zone d'action s'étend au moins en partie sur la deuxième zone de bord (5), le dispositif de nettoyage du disque de brûleur (6) présentant au moins une saillie (7) en forme de soc de charrue qui empiète au moins en partie sur la deuxième zone de bord (5) et vient reposer pour l'essentiel au moins en partie sur le disque de brûleur (2), la saillie (7) étant conformée à la manière d'un soc de charrue ou d'une raclette et étant disposée sous la forme d'une partie du dispositif de nettoyage du disque de brûleur (6) directement sur la deuxième zone de bord (5) du disque de brûleur (2) ou directement au-dessus de la surface de la deuxième zone de bord (5) du disque de brûleur (2), **caractérisé en ce que** le brûleur (1) comprend au moins un premier moteur (8) associé au dispositif de nettoyage du disque de brûleur (6), qui motorise et entraîne l'au moins une saillie (7) afin de provoquer un mouvement relatif entre l'au moins une saillie (7) et le disque de brûleur (2) dans au moins une première direction (12).

2. Brûleur (1) selon la revendication 1, **caractérisé en ce que** la saillie (7) est conformée de telle manière que lors du mouvement relatif de la saillie (7) par rapport au disque de brûleur (2) dans la première direction (12), elle pousse des matières disposées dans la deuxième zone (5), en particulier des résidus de combustion (9), du disque de brûleur (2).

3. Brûleur (1) selon la revendication 1 ou 2, **caractérisé en ce que** le premier moteur (8) fait partie du dispositif de nettoyage du disque de brûleur (6).

4. Brûleur (1) selon l'une des revendications 1 à 3, **caractérisé en ce que** le disque de brûleur (2) est conformé comme un disque annulaire sensiblement circulaire avec une ouverture centrale (10), **en ce que** la première zone de bord (4) forme une délimitation intérieure du disque annulaire par rapport à l'ouverture (10) et **en ce qu'**un dispositif central d'alimentation en combustible (3) est disposé à l'intérieur de l'ouverture (10).

5. Brûleur (1) selon la revendication 4, **caractérisé en ce que** le dispositif de nettoyage du disque de brûleur (6) comprend un anneau (13) sensiblement circulaire qui entoure complètement le disque de brûleur (2), le mouvement relatif entre le disque de brûleur (2) et l'au moins une saillie (7) disposée sur l'anneau (13) étant conçu comme un mouvement de rotation de l'anneau (13) autour du disque de brûleur (2).

6. Brûleur (1) selon la revendication 4 ou 5, **caractérisé en ce que** le dispositif de nettoyage du disque de brûleur (6) comporte un nombre pouvant être prédéterminé de saillies (7) qui sont disposées sur l'anneau (13), en particulier de façon régulière.

7. Brûleur (1) selon la revendication 4, 5 ou 6, **caractérisé en ce que** le premier moteur (8) entraîne l'anneau (13) à l'aide de moyens pour la transmission de la force et du mouvement, en particulier d'un engrenage, afin de provoquer le mouvement relatif entre l'au moins une saillie (7) et le disque de brûleur (2) dans la première direction (12) au moins.

8. Brûleur (1) selon la revendication 7, **caractérisé en ce que** les moyens pour la transmission de la force et du mouvement comprennent au moins une courroie trapézoïdale, une courroie dentée, une roue dentée, un entraînement à chaîne, une vis sans fin et/ou un galet de friction.

9. Brûleur (1) selon la revendication 7 ou 8, **caractérisé en ce que** les moyens pour la transmission de la force et du mouvement sont conformés comme un engrenage angulaire, comprenant de préférence un arbre de vis sans fin (11), des pignons coniques ou un engrenage hélicoïdal.
